# EUROPÄISCHE PATENTSCHRIFT

(11) **EP 0 842 381 B1**
(45) Veröffentlichungstag und Bekanntmachung des Hinweises auf die Patenterteilung: **12.01.2000**
(21) Anmeldenummer: 96924761.8
(22) Anmeldetag: 19.07.1996
(51) Int. Cl.: F22B 35/14, F22B 35/10

(54) **VERFAHREN UND SYSTEM ZUM ANFAHREN EINES DURCHLAUFDAMPFERZEUGERS**
PROCESS AND SYSTEM FOR STARTING A FLOW STEAM GENERATOR
PROCEDE ET SYSTEME DE DEMARRAGE D'UN GENERATEUR DE VAPEUR A PASSAGE

(30) Priorität: 02.08.1995 DE 19528438
(43) Veröffentlichungstag der Anmeldung: 20.05.1998
(73) Patentinhaber: SIEMENS AKTIENGESELLSCHAFT, 80333 München (DE)
(72) Erfinder: KRAL, Rudolf, D-91301 Forchheim (DE); FRANKE, Joachim, D-90518 Altdorf (DE)
(86) Internationale Anmeldenummer: DE9601343
(87) Internationale Veröffentlichungsnummer: WO9705425

(56) Entgegenhaltungen:
- EP-A- 0 519 178
- US-A- 4 241 585

## Beschreibung

Die Erfindung bezieht sich auf ein Verfahren zum Anfahren eines Durchlaufdampferzeugers mit einer eine Anzahl von Brennern für einen fossilen Brennstoff aufweisenden Brennkammer, deren gasdichte Umfassungswand aus mindestens annähernd vertikal verlaufend angeordneten Verdampferrohren gebildet ist, die speisewasserseitig von unten nach oben durchströmt werden. Sie bezieht sich weiter auf ein Anfahrsystem zur Durchführung des Verfahrens.

In einem Durchlaufdampferzeuger führt die Beheizung von die gasdichte Umfassungswand einer Brennkammer bildenden vertikal angeordneten Rohren eines Verdampfers zu einer vollständigen Verdampfung des Strömungsmediums in den Verdampferrohren in einem Durchgang. Üblicherweise wird dem Durchlaufstrom des Verdampfers - und häufig auch einem im Durchlaufdampferzeuger angeordneten rauchgas-beheizten Vorwärmer oder Economizer - während des Anfahrens ein Umlaufstrom überlagert. Dadurch sollen durch entsprechend hohe Geschwindigkeiten in den Rohren diese sicher gekühlt werden. Dabei beträgt der aus Durchlaufstrom und überlagertem Umlaufstrom bestehende Mindeststrom bei vertikal angeordneten Rohren in den Umfassungswänden der Brennkammer zwischen 25% und 50% des Vollaststroms. Dies bedeutet, daß beim Anfahren die Dampferzeugerlast erst auf mindestens 25% bis 50% gesteigert werden muß, bevor der wirkungsgradmäßig günstige Durchlaufbetrieb mit seinen hohen Dampfaustrittstemperaturen erreicht wird.

Wie aus der Europäischen Patentschrift 0 054 601 Bl bekannt ist, wird daher üblicherweise zum Anfahren und in einem unter einer bestimmten Grenzlast von 50% der Vollast liegenden Lastbereich die Menge des von einer Speisepumpe zu fördernden Strömungsmediums vorzugsweise konstant gehalten. Dabei ist der Förderstrom der Speisepumpe gleich dem Verdampferdurchsatz. Bei dieser Betriebsweise sind die mit dem Zünden eines ersten Brenners des Durchlaufdampferzeugers beginnenden und mit Erreichen des Durchlaufbetriebs mit seinen hohen Dampftemperaturen endenden Anfahrzeiten sehr lang. Dies hat verhältnismäßig hohe Anfahrverluste zur Folge, da deren Höhe wesentlich von den Anfahrzeiten beeinflußt wird.

Hohe Anfahrverluste ergeben sich auch durch einen Wasserüberschuß. Dieser entsteht einerseits durch einen im Vergleich zur zugeführten Wärme hohen Wassermassenstrom und zum anderen durch den sogenannten Wasserausstoß. Dieser wiederum entsteht, wenn die Verdampfung in der Mitte des Verdampfers beginnt und die stromabwärts vorhandene Wassermenge (Wasserpfropfen) ausschiebt. Daher ist in einem Durchlaufdampferzeuger üblicherweise eine Abscheideeinrichtung vorgesehen, aus der überschüssiges Wasser abgezogen und entweder mittels einer Umwälzpumpe wieder dem Verdampfer zugeführt oder verworfen wird. In dieser Abscheideeinrichtung ist somit während des Anfahrens das Ende der Verdampfung festgelegt. in Anfahrsystem mit einer derartigen Abscheideeinrichtung sowie dabei zusätzlich erforderlichem Trenngefäß, Ventilen und einer Umwälzpumpe erfordert bei hohem technischen Aufwand hohe Investitionskosten, die mit einer gewünschten Realisierung hoher und höchster Dampfdrücke stark zunehmen.

Der Erfindung liegt daher die Aufgabe zugrunde, ein Verfahren zum Anfahren eines Durchlaufdampferzeugers anzugeben, bei dem Anfahrverluste, insbesondere durch Abführen überschüssigen Wassers, weitestgehend vermieden sind. Dies soll bei einem zur Durchführung des Verfahrens geeigneten Anfahrsystem mit einfachen Mitteln erreicht werden.

Bezuglich des Verfahrens wird diese Aufgabe erfindungsgemäß dadurch gelöst, daß das Verhältnis von Brennstoffstrom zu Speisewasserstrom und vor dem Anfahren der Wasserstand in den Verdampferrohren derart eingestellt werden, daß das Speisewasser beim Durchlauf durch den Verdampfer vollständig verdampft, so daß am Verdampferaustritt kein Wasser mehr vorhanden ist.

Die Erfindung geht dabei von der Überlegung aus, daß vor dem Anfahren, d.h. vor Feuerung des ersten Brenners, der Wasserstand im Verdampfer auf eine definierte Höhe gefahren wird. Dabei soll der Wasserstand in den Verdampferrohren einerseits hoch genug sein, um eine ausreichende Kühlung der Verdampferrohre zu gewährleisten. Andererseits darf der Wasserstand in den Verdampferrohren nicht zu hoch sein, um die Ausbildung eines während des Anfahrvorgangs stromabwärts des Verdampfungsbeginns entstehenden Wasserpfropfens zu vermeiden. Während des Anfahrvorgangs, d.h. zum Zeitpunkt der Feuerung des (ersten) oder jedes Brenners, soll dann die pro Zeiteinheit zuzuführende Speisewassermenge in Abhängigkeit von der den Brennern pro Zeiteinheit zugeführten Brennstoffmenge mit dem Ziel eingestellt werden, daß auch ohne Abscheideeinrichtung kein Wasser in dem Verdampfer dampfseitig nachgeschaltete Überhitzerheizflächen gelangt.

Das Niveau des Wassers, d.h. der Wasserstand in den Verdampferrohren, kann aus dem sich über dem Verdampfer einstellenden Differenzdruck abgeleitet werden. Daher wird in zweckmäßiger Weiterbildung sowohl zur Ermittlung als auch zur Einstellung des Wasserstandes in den Verdampferrohren die Druckdifferenz, vorzugsweise zwischen Verdampferaustritt und Verdampfereintritt, ermittelt.

Bezüglich des Anfahrsystems für einen Durchlaufdampferzeuger mit einer eine Anzahl von Brennern für einen fossilen Brennstoff aufweisenden Brennkammer, deren gasdichte Umfassungswand mindestens annähernd vertikal verlaufende Verdampferrohre aufweist, die speisewasserseitig von unten nach oben durchströmbar sind, wird die genannte Aufgabe erfindungsgemäß gelöst durch eine Einstelleinrichtung, die vor dem Anfahren des Durchlaufdampferzeugers den Wasserstand in den Verdampferrohren und beim Anfahren des Durchlaufdampferzeugers das Verhältnis von Brennstoffstrom zu Speisewasserstrom derart einstellt, daß das Speisewasser beim Durchlauf durch die Verdampferrohre vollständig verdampft.

Die Einstell- oder Regelgröße ist zweckmäßigerweise der Verdampferdurchsatz, d.h. die Menge des dem Verdampfer mediumseitig pro Zeiteinheit zugeführten Speisewassers. Die Einstelleinrichtung ist daher zweckmäßigerweise verbunden mit einem Stellglied und einem Durchflußmeßfühler, die in eine in den Verdampfer führende Speisewasserleitung geschaltet sind. Weiter ist die Einstelleinrichtung mit einem Stellglied und einem Durchflußmeßfühler verbunden, die in eine an den oder jeden Brenner führende Brennstoffleitung geschaltet sind. Ferner ist die Einstelleinrichtung verbunden mit einem Stellglied, das in eine mit dem Verdampfer eingangsseitig verbundene Ablaßleitung zur Entwässerung geschaltet ist. Außerdem ist die Einstelleinrichtung verbunden mit Mitteln zur Ermittlung des Wasserstandes im Verdampfer. Sowohl zur Ermittlung als auch zur Einstellung des Wasserstandes im Verdampfer sind zweckmäßigerweise mindestens zwei entlang des Verdampfers angeordnete Drucksensoren vorgesehen.

In vorteilhafter Ausgestaltung ist außerdem eine Verbindungsleitung zwischen Verdampferaustritt und Verdampfereintritt vorgesehen, in die eine Armatur, z.B. eine Rückschlagklappe, zur Vermeidung einer Rückströmung zum Verdampferaustritt hin, geschaltet ist. Über die Verbindungsleitung kann am Verdampferaustritt eventuell vorhandenes Wasser dem Verdampfereintritt zugeführt werden, wenn die vorhandenen Druckverhältnisse es erlauben. Andernfalls kann dieses Wasser über eine an die Verbindungsleitung angeschlossene Abströmleitung abgeführt werden.

Die mit der Erfindung erzielten Vorteile bestehen insbesondere darin, daß allein durch Verstellen des Verhältnisses von Brennstoffstrom zu Speisewasserstrom bereits während des Anfahrens die Frischdampftemperatur auf den erforderlichen Wert eingestellt oder geregelt werden kann, da es keinen definierten Verdampfungsendpunkt mehr gibt. Bei einem Anfahrsystem mit Abscheideeinrichtung würde sich aufgrund des dort festgehaltenen Verdampfungsendes die Frischdampftemperatur entsprechend dem Verhältnis von Verdampfer- zu Überhitzerheizfläche beim Anfahren zwangsläufig einstellen, so daß eine Einregelung der Frischdampftemperatur auf den erforderlichen Wert während des Anfahrens nicht möglich ist.

Ein Ausführungsbeispiel der Erfindung wird anhand einer Zeichnung näher erläutert. Darin zeigt die Figur schematisch einen Durchlaufdampferzeuger mit vertikalem Gaszug und mit einer Einstelleinrichtung eines Anfahrsystems.

Der vertikale Gaszug des Dampferzeugers 1 gemäß Figur 1 mit rechteckigem Querschnitt ist durch eine Umfassungswand 2 gebildet, die am Unterende des Gaszugs in einen trichterförmigen Boden 3 übergeht. Verdampferrohre 4 der Umfassungswand 2 sind an ihren Längsseiten gasdicht miteinander verbunden, z.B. verschweißt. Der Boden 3 umfaßt eine nicht näher dargestellte Austragsöffnung 3a für Asche. Der untere Bereich der Umfassungswand 2 bildet die mit einer Anzahl von Brennern 5 versehene Brennkammer 6 des Durchlaufdampferzeugers 1.

Die mediumseitig, d.h. von Speisewasser oder einem Wasser/Wasser-Dampf-Gemisch, von unten nach oben parallel - oder bei Verdampferrohrgruppen hintereinander - durchströmten Verdampferrohre 4 der Umfassungswand 2 sind mit ihren Eintrittsenden an einen Eintrittssammler 8 und mit ihren Austrittsenden an einen Austrittssammler 10 angeschlossen. Der Eintrittssammler 8 und der Austrittssammler 10 befinden sich außerhalb des Gaszugs und sind z.B. jeweils durch ein ringförmiges Rohr gebildet.

Der Eintrittssammler 8 ist über eine Leitung 12 und einen Sammler 14 mit dem Ausgang eines Hochdruck-Vorwärmers oder Economizers 15 verbunden. Die Heizfläche des Economizers 15 ist in einem oberhalb der Brennkammer 6 liegenden Raum der Umfassungswand 2 angeordnet. Der Economizer 15 ist eingangsseitig über einen Sammler 16 und eine Speisewasserleitung 18 mit einem mittels Dampf D beheizten Wärmetauscher 20 verbunden, der an die Druckseite einer Speisewasserpumpe 22 angeschlossen ist. Die Saugseite der Speisewasserpumpe 22 ist in nicht näher dargestellter Art und Weise über einen Kondensator mit einer Dampfturbine verbunden und somit in deren Wasser-Dampf-Kreislauf geschaltet.

Der Austrittssammler 10 ist über eine Verbindungsleitung 24 und eine Abzweigleitung 26 mit einem Eintrittssammler 27 eines Hochdruck-Überhitzers 28 verbunden, der innerhalb der Umfassungswand 2 zwischen dem Economizer 15 und der Brennkammer 6 angeordnet ist. Der Hochdruck-Überhitzer 28 ist während des Betriebs ausgangsseitig über einen Sammler 30 mit einem Hochdruckteil der Dampfturbine verbunden. Zwischen dem HochdruckÜberhitzer 28 und dem Economizer 15 ist innerhalb der Umfassungswand 2 ein Zwischenüberhitzer 32 vorgesehen, der über Sammler 34, 36 zwischen den Hochdruckteil und einen Mitteldruckteil der Dampfturbine geschaltet ist. Der Economizer 15, der Hochdruck-Überhitzer 28 und der Zwischenüberhitzer 32 liegen als Konvektions- oder Schottheizflächen im sogenannten Konvektionszug des Durchlaufdampferzeugers 1.

Die vom Austrittssammler 10 der Umfassungswand 2 des Konvektionszuges des Dampferzeugers 1 zum tiefer liegenden Eintrittssammler 27 des Hochdruck-Überhitzers 28 geführte Verbindungsleitung 24 ist senkrecht bis in Höhe des Eintrittssammlers 8, d.h. des Verdampfereintritts, weitergeführt. In die Verbindungsleitung 24 ist eine Rückschlagklappe 40 geschaltet. Auf beiden Seiten der Rückschlagklappe 40 sind an die Verbindungsleitung 24 Entwässerungsleitungen 42, 44 angeschlossen, in die Entwasserungsventile 46 bzw. 48 geschaltet sind.

In die Speisewasserleitung 18 sind in Strömungsrichtung des Speisewassers S hinter dem Wärmetauscher 20 ein erstes Ventil 50 und ein erster Durchflußmeßfühler 52 geschaltet. Der Durchflußmeßfühler 52 dient zur Ermittlung der pro Zeiteinheit über die Speisewasserleitung 18 geführten Menge an Speisewasser S und somit zur Ermittlung des Speisewasserstroms. Die pro Zeiteinheit über die Speisewasserleitung 18 geführte Menge des Speisewassers S entspricht der dem aus den Verdampferrohren 4 bestehenden Verdampfer zugeführten Speisewassermenge und somit dem Verdampferdurchsatz.

Ein zweiter Durchflußmeßfühler 54 ist in eine Brennstoffleitung 56 geschaltet, die über Teilleitungen 58 in die Brenner 5 mündet. In die Brennstoffleitung 56 ist ein zweites Ventil 60 zur Einstellung der dem oder jedem Brenner 5 pro Zeiteinheit zugeführten Menge an Brennstoff B und somit zur Einstellung des Brennstoffstroms geschaltet. Als Brennstoff B kann Öl, Gas oder Kohle eingesetzt werden.

Die Durchflußmeßfühler 52 und 54 sind über Signalleitungen 62 bzw. 64 mit einem Reglerbaustein 66 als Einstelleinrichtung verbunden. Eine weitere mit dem Reglerbaustein 66 verbundene Signalleitung 68 ist über Meßleitungen 70 und 72 mit Drucksensoren 74 bzw. 76 verbunden, die zur Messung des Drucks p_{E} am Verdampfereintritt bzw. des Drucks p_{A} am Verdampferaustritt vorgesehen sind. Der Reglerbaustein 66 ist außerdem über Steuerleitungen 78, 80 und 82 mit den Ventilen 50, 60 bzw. 48 verbunden. Der Reglerbaustein 66 und die Durchflußmeßfühler 52, 54 sowie die zur Einstellung der Menge des Speisewassers S und zur Einstellung der Menge des Brennstoffs B dienenden Ventile 50 bzw. 60 sind Bestandteile eines Anfahrsystems 84 zum Anfahren des Durdhlaufdampferzeugers 1. Weitere Bestandteile des Anfahrsystems 84 sind die über die Signalleitung 68 mit dem Reglerbaustein 66 verbundenen Drucksensoren 74, 76 sowie das über die Steuerleitung 82 mit dem Reglerbaustein 66 verbundene Ventil 48 zum Entwässern aus dem unteren Verdampferteil.

Das Anfahrsystem 84 dient zum Einstellen des Verhältnisses von Brennstoffstrom zu Speisewasserstrom mit dem Ziel, daß das Speisewasser S während des Durchlauf durch die Verdampferrohre 4 vollständig verdampft, so daß am Verdampferaustritt, d.h. am Austrittssammler 10, kein Wasser mehr vorhanden ist. Dabei wird der Wasserstand H in den Verdampferrohren 4 vor dem Anfahren im Verdampfer auf eine definierte Höhe Hₘᵢₙ gefahren, die kurz oberhalb der Brenner 5 liegt. Dies erfolgt z.B. durch Nachspeisen von Speisewasser S mittels der Speisewasserpumpe 22 oder durch Entwässern aus dem unteren Verdampferteil über die Entwässerungsleitung 44. Der Wasserstand H in den Verdampferrohren 4, d.h. das Wasserniveau, wird mittels einer Differenzdruckmessung über dem Verdampfer eingestellt. Dazu wird dem Reglerbaustein 66 über die Signalleitung 68 der Differenzdruck Δp_{A,E} als Meßwert zugeführt, der sich aus der Differenz zwischen den mittels der Drucksensoren 74 und 76 gemessenen Drücken p_{A} und p_{E} am Verdampferaustritt bzw. am Verdampfereintritt ergibt.

Der Wasserstand H in den Verdampferrohren 4 wird dabei zwischen den beiden Grenzwerten Hₘₐₓ und Hₘᵢₙ gehalten, wobei${\text{H}}_{\text{min}} {\text{= H}}_{\text{SB}} \text{+ L ·} \sqrt{{\text{P}}_{\text{s}}} \text{· F}$ und${\text{H}}_{\text{max}} {\text{= H}}_{\text{KHF}} {\text{- T}}_{\text{min}} {\text{· v}}_{\text{WS}}$ ist.
Dabei sind:
- H_{SB}: die Höhe (Oberkante) des höchsten Brenners, der mit der Startfeuerleistung in Betrieb ist;
- L: die Flammenlänge L bei Vollast des Brenners;
- P_{S}: die relative Startfeuerleistung des Brenners;
- F: ein Anpassungsfaktor, der empirisch zu ca. 0,5 bis 2 ermittelt wurde;
- H_{KHF}: die Höhe, in der die Konvektions- oder Schottheizflächen mit enger Teilung (< 400 mm) beginnen;
- Tₘᵢₙ: die Zeit (3 bis 10 Minuten) zum Füllen des Speichers, d.h. der Verdampferrohre bis zum Wasserstand H, mit der Geschwindigkeit v_{W,S};
- v_{WS}: die Wassergeschwindigkeit in den Verdampferrohren beim Start des Speisewasserstroms zum Zeitpunkt des Zündens des ersten Brenners.

Zur Einstellung des Verhältnisses von Brennstoffstrom zu Speisewasserstrom wird dem Reglerbaustein 66 über die Signalleitung 62 der mittels des Durchflußmeßfühlers 52 gemessene aktuelle Wert derMenge des dem Verdampfer, d.h. den Verdampferrohren 4, pro Zeiteinheit zugeführten Speisewassers S übermittelt. Dieser dem Reglerbaustein 66 von dem Durchflußmeßfühler 52 zugeführte Wert entspricht dem aktuellen Speisewasserstrom und damit dem Verdampferdurchsatz. Außerdem wird dem Reglerbaustein 66 über die Signalleitung 64 der mittels des Durchflußmeßfühlers 54 zum aktuellen Zeitpunkt gemessene Wert der Menge des den Brennern 5 zugeführten Brennstoffs B übermittelt. Dabei wird das Niveau, d.h. der Wasserstand H, zum Zeitpunkt "Feuer EIN" und das Verhältnis von Brennstoffstrom zu Speisewasserstrom derart gewählt, daß am Austrittssammler 10 reiner Dampf vorhanden ist, so daß kein Wasser in die Überhitzer-Heizfläche 28 strömt.

Die Abzweigleitung 26 von der Verbindungsleitung 24 ist in Eintrittshöhe der Überhitzer-Heizfläche 28 angeordnet. Dadurch wird im Austrittssammler 10 eventuell vorhandenes Wasser an diesem Abzweig zur Überhitzer-Heizfläche 28 vorbeiströmen und sich im unteren Teil der senkrechten Verbindungsleitung 24 sammeln. Von dort aus kann dieses Wasser entweder über das Entwässerungsventil 46 abgeführt oder dem Eintrittssammler 8 des Verdampfers zugeführt werden. Alternativ kann dies eventuell vorhandene Wasser auch der Leitung 12 zwischen dem Economizer 15 und dem Eintrittssammler 8 des Verdampfers zugeführt werden. Dabei wird durch die Rückschlagklappe 40 eine Rückströmung zum Austrittssammler 10 verhindert.

## Patentansprüche

1. Verfahren zum Anfahren eines Durchlaufdampferzeugers mit einer eine Anzahl von Brennern (5) für einen fcssilen Brennstoff (B) aufweisenden Brennkammer (6), deren gasdichte Umfassungswand (2) aus mindestens annähernd vertiKal verlaufend angeordneten Verdampferrohren (4) gebildet ist, die speisewasserseitig von unten nach oben durchströmt werden,
**dadurch gekennzeichnet,** daß das Verhältnis von Brennstoffstrom zu Speisewasserstrom und vor dem Anfahren der Wasserstand (H) in den Verdampferrohren (4) derart eingestellt werden, daß das Speisewasser (S) beim Durchlauf durch die Verdampferrohre (4) vollständig verdampft.

2. Verfahren nach Anspruch 1,
**dadurch gekennzeichnet**, daß der Wasserstand (H) in den Verdampferrohren (4) auf eine oberhalb der Brenner (5) vorgesehene Höhe (Hₘᵢₙ, Hₘₐₓ) eingestellt wird.

3. Verfahren nach Anspruch 1 oder 2,
**dadurch gekennzeichnet,** daß zur Einstellung des Wasserstandes (H) in den Verdampferrohren (4) die Druckdifferenz (Δp_{A,E}) entlang der Verdampferrohre (4) ermittelt wird.

4. Anfahrsystem für einen Durchlaufdampferzeuger mit einer eine Anzahl von Brennern (5) für einen fossilen Brennstoff (B) aufweisenden Brennkammer (6), deren gasdichte Umfassungswand (2) mindestens annähernd vertikal verlaufende Verdampferrohre (4) aufweist, die speisewasserseitig von unten nach oben durchströmbar sind,
**gekennzeichnet durch** eine Einstelleinrichtung (66), die vor dem Anfahren des Durchlaufdampferzeuges den Wasserstand (H) in den Verdampferrohren (4) und beim Anfahren des Durchlaufdampferzeugers das Verhältnis von Brennstoffstrom zu Speisewasserstrom derart einstellt, daß das Speisewasser (S) beim Durchlauf durch die Verdampferrohre (4) vollständig verdampft.

5. Anfahrsystem nach Anspruch 4,
**dadurch gekennzeichnet,** daß die Einstelleinrichtung (66) verbunden ist mit einem ersten Stellglied (50) und einem ersten Durchflußmeßfühler (52), die in eine in die Verdampferrohre (4) führende Speisewasserleitung (18) geschaltet sind, mit einem zweiten Stellglied (60) und einem zweiten Durchflußmeßfühler (54), die in eine an den oder jeden Brenner (5) führende Brennstoffleitung (56) geschaltet sind, mit einem in eine mit den Verdampferrohren (4) eingangsseitig verbundene Ablaßleitung (44) geschalteten dritten Stellglied (48) sowie mit Mitteln (70, 74, 76) zur Ermittlung des Wasserstandes (H) in den Verdampferrohren (4).

6. Anfahrsystem nach Anspruch 5,
**dadurch gekennzeichnet,** daß als Mittel zur Ermittlung des Wasserstands (H) in den Verdampferrohren (4) mindestens zwei entlang der Verdampferrohre (4) angeordnete Drucksensoren (74, 76) vorgesehen sind.

7. Anfahrsystem nach einem der Ansprüche 4 bis 6,
**gekennzeichnet durch** eine Verbindungsleitung (24) zwischen Verdampferaustritt (10) und Verdampfereintritt (8), in die eine Armatur (40) zur Vermeidung einer Rückströmung zum Verdampferaustritt (10) hin geschaltet ist, und an die eine Abströmleitung (42) angeschlossen ist.

## Claims

1. Method for starting up a continuous-flow steam generator having a combustion chamber (6) which possesses a number of burners (5) for a fossil fuel (B) and the gas-tight containment wall (2) of which is formed from at least approximately vertically arranged evaporator tubes (4), through which the flow passes from the bottom upwards on the feed-water side, characterized in that the ratio of the fuel stream to the feed-water stream and before starting up, the water level (H) in the evaporator tubes (4) are set in such a way that the feed water (S) evaporates completely during passage through the evaporator tubes (4).

2. Method according to Claim 1, characterized in that the water level (H) in the evaporator tubes (4) is set to a height (Hₘᵢₙ, Hₘₐₓ) provided above the burners (5).

3. Method according to Claim 1 or 2, characterized in that, in order to set the water level (H) in the evaporator tubes (4), the pressure difference ( P_{A,E}) along the evaporator tubes (4) is determined.

4. Start-up system for a continuous-flow steam generator having a combustion chamber (6) which possesses a number of burners (5) for a fossil fuel (B) and the gas-tight containment wall (2) of which has at least approximately vertically extending evaporator tubes (4), through which the flow can pass from the bottom upwards on the feed-water side, characterized by a setting device (66) which, before starting up of the continuous-flow steam generator, sets the water level (H) in the evaporator tubes (4), and during the starting up of the continuous-flow steam generator sets the ratio of the fuel stream to the feed water in such a way that the feed water (S) evaporates completely during passage through the evaporator tubes (4).

5. Start-up system according to Claim 4, characterized in that the setting device (66) is connected to a first actuator (50) and a first throughflow-measuring sensor (52) which are connected into a feed-water conduit (18) leading into the evaporator tubes (4), to a second actuator (60) and a second throughflow-measuring sensor (54) which are connected into a fuel conduit (56) leading to the or each burner (5), to a third actuator (48) connected into a drain conduit (44) connected to the evaporator tubes (4) on the inlet side, and to means (70, 74, 76) for determining the water level (H) in the evaporator tubes (4).

6. Start-up system according to Claim 5, characterized in that at least two pressure sensors (74, 76) arranged along the evaporator tubes (4) are provided as means for determining the water level (H) in the evaporator tubes (4).

7. Start-up system according to one of Claims 4 to 6, characterized by, between the evaporator outlet (10) and evaporator inlet (8), a connecting conduit (24), into which a fitting (40) is connected for avoiding a backflow towards the evaporator outlet (10) and to which a flow-off conduit (42) is connected.

## Revendications

1. Procédé pour faire démarrer un générateur de vapeur à passage direct qui a une chambre (6) de combustion comportant une pluralité de brûleurs (5) de combustible (B) fossile et dont la paroi (2) d'enceinte étanche au gaz est formée de tubes (4) d'évaporateur, qui sont montés au moins à peu près verticalement et qui sont parcourus du bas vers le haut du côté de l'eau d'alimentation,
caractérisé en ce que l'on règle le rapport du courant de combustible au courant d'eau d'alimentation et, avant le démarrage, le niveau (H) d'eau dans les tubes (4) d'évaporateur de manière à évaporer totalement l'eau (S) d'alimentation lors du passage dans les tubes (4) d'évaporateur.

2. Procédé suivant la revendication 1,
caractérisé en ce que l'on règle le niveau (H) d'eau dans les tubes (4) d'évaporateur à un niveau (Hₘᵢₙ, Hₘₐₓ) prévu au-dessus des brûleurs (5).

3. Procédé suivant la revendication 1 ou 2,
caractérisé en ce que, pour régler le niveau (H) d'eau dans les tubes (4) d'évaporateur, on détermine la différence (Δp_{A,E}) de pression le long des tubes (4) d'évaporateur.

4. Système de démarrage pour un générateur de vapeur à passage direct comportant une chambre (6) de combustion qui a une pluralité de brûleurs (5) de combustible (B) fossile et dont la paroi (2) d'enceinte étanche au gaz comporte des tubes (4) d'évaporateur, qui s'étendent au moins à peu près verticalement et qui peuvent être parcourus du bas vers le haut du côté de l'eau d'alimentation,
caractérisé par un dispositif (66) de réglage qui règle, avant le démarrage du générateur de vapeur à passage direct, le niveau (H) d'eau dans les tubes (4) d'évaporateur et, lors du démarrage du générateur de vapeur à passage direct, le rapport du courant de combustible au courant d'eau d'alimentation de manière à évaporer totalement l'eau (S) d'alimentation lors du passage dans les tubes (4) d'évaporateur.

5. Système de démarrage suivant la revendication 4,
caractérisé en ce que le dispositif (66) de réglage est relié à un premier actionneur (50) et à un premier débitmètre (52) qui sont branchés dans une conduite d'eau d'alimentation allant aux tubes (4) d'évaporateur, comportant un deuxième actionneur (60) et un deuxième débitmètre (54) qui sont branchés dans une conduite (56) de combustible allant aux brûleurs (5) ou à chacun des brûleurs (5), comportant un troisième actionneur (48) branché dans une conduite (44) d'évacuation communiquant côté entrée avec les tubes (4) d'évaporateur, et comportant des moyens (70, 74, 76) pour déterminer le niveau (H) d'eau dans les tubes (4) d'évaporateur.

6. Système de démarrage suivant la revendication 5,
caractérisé en ce qu'il est prévu comme moyens pour déterminer le niveau (H) d'eau dans les tubes (4) d'évaporateur au moins deux capteurs (74, 76) de pression montés le long des tubes (4) d'évaporateur.

7. Système de démarrage suivant l'une des revendications 4 à 6,
caractérisé par une conduite (24) de communication entre la sortie (10) de l'évaporateur et l'entrée (8) de l'évaporateur, dans laquelle est branché un robinet (40) pour empêcher un retour vers la sortie (10) d'évaporateur et à laquelle est raccordée une conduite (42) d'évacuation.
